# EUROPÄISCHE PATENTSCHRIFT

(11) **EP 0 128 872 B1**
(45) Veröffentlichungstag und Bekanntmachung des Hinweises auf die Patenterteilung: **10.08.1988**
(21) Anmeldenummer: 84810279.4
(22) Anmeldetag: 07.06.1984
(51) Int. Cl.: H01R 13/595

(54) **Kabelklemme und Kabelverbinder mit Kabelklemme**
Cable clamp, and a cable connector with a cable clamp
Serre-câble et connecteur de câble muni de serre-câble

(30) Priorität: 14.06.1983 CH 3262/83
(43) Veröffentlichungstag der Anmeldung: 19.12.1984
(73) Patentinhaber: Sibalco, W. Siegrist & Co. AG, CH-4055 Basel (CH)
(72) Erfinder: Siegrist-Kämpf, Werner, CH-4102 Binningen (CH)
(74) Vertreter: Haffter, Tobias Fred

(56) Entgegenhaltungen:
- GB-A- 889 713

## Beschreibung

Eine Kabelklemme gemäss Oberbegriff des Anspruchs 1 ist aus der GB-A-889 713 bekannt. An einem Gehäuse sind zwei Klemmteile in zwei senkrecht zueinander stehenden Richtungen verschiebbar geführt. Die beiden Teile sind durch parallel zur Verschiebungsrichtung des einen Teils angeordnete Schrauben miteinander verbunden. Durch Anziehen der Schrauben kann ein Kabel zwischen den Teilen festgeklemmt werden. Durch Vertauschen der beiden Teile ist es möglich, das Kabel in zwei wählbaren Richtungen aus dem Gehäuse austreten zu lassen. Allerdings hat die Verschiebbarkeit beider Teile zur Folge, dass bei Zug am Kabel die Schrauben auf Biegung beansprucht werden. Damit und durch das unvermeidliche Spiel der Schrauben in ihren Bohrungen ist eine starre Fixierung des Kabels nicht gewährleistet.

Der vorliegenden Erfindung liegt die Aufgabe zugrunde, eine Kabelklemme mit wählbaren Kabelaustrittsrichtungen derart auszubilden, dass eine starre Fixierung des Kabels und eine Entlastung der Schrauben von Biegebeanspruchungen ermöglicht wird.

Diese Aufgabe wird durch die kennzeichnenden Merkmale des Anspruchs 1 gelöst.

Durch die erfindungsgemäße Ausbildung wird erzielt, dass alle vom eingeklemmten Kabel quer zur Richtung der Schrauben auf das bewegliche Klemmteil ausgeübten Kräfte direkt vom Träger des festen Klemmenteils aufgenommen werden, so dass die Klemmschrauben nur noch in ihrer Längsrichtung beansprucht sind.

Die Erfindung bezieht sich ferner auf einen Kabelverbinder mit einer erfindungsgemäßen Kabelklemme und mit einer Abdeckhaube, an welcher die Kabelklemme angeordnet ist. Vorzugsweise hat die Kabelklemme als Träger ein hohles Einsatzstück, welches in die Abdeckhaube eingesetzt ist.

Ausführungsbeispiele des Erfindungsgegenstandes werden nachstehend anhand der Zeichnungen erläutert. Es zeigen:
Fig. 1 eine Seitenansicht einer Kabelklemme mit einem Einsatzstück für eine Abdeckhaube eines Kabelverbinders,
Fig. 2 eine Innenansicht des Kabelklemmen-Einsatzstückes gemäß dem Pfeil in Fig. 1,
Fig. 3 eine Unteransicht des-Kabelklemmen-Einsatzstückes gemäß dem Pfeil 111 in Fig. 1,
Fig.'4 eine Seitenansicht der Abdeckhaube des Kabelverbinders mit eingesetzter Kabelklemme gemäß den Fig. 1 bis 3, und
Fig. 5 eine Seitenansicht der Abdeckhaube der Fig. 4 mit einem ausserhalb dieser dargestellten Kabelklemme mit einem Einsatzstück in einer weiteren Ausführungsform.

Die in den Fig. 1 bis 3 dargestellte Kabelklemmehat ein Einsatzstück 1, das - wie nachstehend anhand der Fig. 4 noch erläutert - dazu vorgesehen ist, in die Abdeckhaube eines Kabelverbinders eingesetzt zu werden, um eine Zugentlastung des an den Kabelverbinder angeschlossenen Kabels zu bewirken. Das Einsatzstück 1 weist im allgemeinen die Form eines längs einer Diagonalfläche getrennten Hohlkubus auf. Das Einsatzstück 1 hat zwei dreieckige Seitenwände 2 und eine diese verbindende obere Wand 3. Die weitere, zu den Seitenwänden 2 und zur oberen Wand 3 senkrechte Seite ist im wesentlichen offen und mit einer Kabelklemmvorrichtung 4 versehen. Die diagonalen Kanten der Seitenwände 2 sind mit je einer Längslasche 5 versehen, die eine Längsöffnung 6 hat und die dazu dient, das Einsatzstück 1 in der Abdeckhaube des Kabelverbinders festzuhalten, wie dies anhand der Fig. 4 noch beschrieben wird.

Die an der offenen Seitenfläche des Einsatzstückes 1 angeordnete Kabelklemmvorrichtung 4 besteht aus einem festen Klemmenteil 7, welches als am halbkubusförmigen Körper des als Träger für das feste Klemmenteil 7 vorgesehenen Einsatzstückes 1 angeformte Rippe ausgebildet ist, ferner aus einem beweglichen Klemmenteil 8, welches als am Körper des Einsatzstückes 1 geführtes Gleitstück ausgebildet ist, und aus zwei Klemmschrauben 9, welche im festen Klemmenteil 7 drehbar gelagert sind und in entsprechende Gewindebohrungen des beweglichen Klemmenteils 8 geschraubt sind. Das feste Klemmenteil 7, dessen vorstehender, rippenförmiger Abschnitt eine sich in das Innere des Einsatzstückes erstreckende Verlängerung 10 hat, und das bewegliche Klemmenteil 8 weisen beide einen runden Abschnitt 11 auf, der dazu dient, das durch die Abdeckhaube geführte Kabel beim Anziehen der Schrauben 9 zu umgreifen.

Wie am besten aus den Fig. 2 und 3 ersichtlich, ist das bewegliche, als Gleitstück ausgebildete Klemmenteil 8 mit dem Körper des Einsatzstückes 1 über eine Schlittenführung 12 verbunden. Die Schlittenführung 12 umfasst einerseits zwei an je einer Seitenwand 2 angeformte, sich nach innen erstreckende Längsrippen 13 und zwei entsprechenden, an je einer Schmalseite des beweglichen Klemmenteils 8 ausgebildeten Nuten 14. Somit ist die Bewegungsrichtung des Klemmenteils 8 auf die Richtung der Schrauben 9 eingeschränkt, wie dies in den Fig. 1 und 2 durch einen Doppelpfeil 15 angedeutet ist.

In Fig. 4 ist eine Abdeckhaube 16 für einen Kabelverbinder dargestellt, welche mit der Kabelklemme gemäß den Fig. 1 bis 3 versehen ist. Die im wesentlichen quaderförmige Abdeckhaube 16 hat eine offene Seite 17 zur Aufnahme eines mit Kontaktelementen versehenen Sockels des Kabelverbinders und eine schräg abgeschnittene, offene Seite 18 zur Aufnahme des Einsatzstückes 1, wobei die übrigen Seiten der Abdeckhaube 16 geschlossen sind. Die eine, in Ansicht dargestellte Seitenwand ist durch einen Deckel 19 gebildet, welcher mittels Schrauben 20 befestigt ist. Die Innenseite des Deckels 19 sowie die Innenseite der gegenüberliegenden Seitenwand sind mit je einer angedeuteten Rippe 21 versehen, welche beide in die Öffnung 6 (Fig. 1) des Einsatzstückes 1 passen. Somit wird das Einsatzstück 1 in der Abdeckhaube 16 bei aufgeschraubtem Deckel 19 durch die in die Öffnungen 6 des Einsatzstückes 1 greifenden Rippen 21 des Deckels 19 und der gegenüberliegenden Seitenwand festgehalten.

Während in der Darstellung der Fig. 4 der durch die Kabelklemmvorrichtung 4 erfolgende Austritt des Kabels aus der Abdeckhaube 16 seitlich ist, kann durch um 180° gedrehtes Einsetzen des Einsatzstückes 1 auch ein Kabelaustritt nach oben erzielt werden.

Bei der vorliegenden Kabelklemme ist durch die Schlittenführung 12 jede durch einen entsprechenden Kabelzug in einer von der Längsrichtung der Schrauben 9 abweichenden Richtung mechanische Krafteinwirkung auf das bewegliche Klemmenteil 8 verunmöglicht. Dadurch ergibt sich nicht nur eine vollständige Zugentlastung des Kabels, sondern auch eine wesentliche Erleichterung des Einspannens des Kabels zwischen dem festen Klemmenteil 7 und dem beweglichen Klemmenteil 8, weil die Schrauben 9 nur noch auf Zug beansprucht sind, nicht jedoch Biegungskräften ausgesetzt sind.

In Fig. 5 ist ein Ausführungsbeispiel eines als Träger vorgesehenen Kabelklemmen-Einsatzstückes 22 dargestellt, bei welchem die Seitenwände 2 und die obere Wand 3 des Einsatzstückes 1 der Fig. 1 bis 3 fehlen und bei welchem sich die Längslaschen 5 mit den Öffnungen 6 parallel zu den Schrauben 9 der Kabelklemme 4 erstrecken, die im übrigen gleich ausgebildet ist wie diejenige der Fig. 1 bis 3. Das Kabelklemmen-Einsatzstück 22 wird wie in Fig. 4 bei abgenommenem Deckel 19 in die offene Seite 18 der Abdeckschraube 16 eingesetzt und nach dem Aufschrauben des Deckels 19 durch die Rippen 21 in der Abdeckhaube 16 festgehalten. Mit der das Kabelklemmen-Einsatzstück 22 der Fig. 5 aufweisenden Kabelklemme wird die beschriebene Zugentlastung des Kabels bei einem Kabelaustritt unter 45° aus der Abdeckhaube des Kabelverbinders erzielt.

Die dargestellte und beschriebene Ausbildung der Kabelklemme mit einem als Träger vorgesehenen Einsatzstück für eine Abdeckhaube eines Kabelverbinders ist bloss eine von zahlreichen möglichen Anwendungs-und Ausführungsmöglichkeiten der erfindungsgemäßen Kabelklemme. Diese kann als Träger des festen Klemmenteils auch andere Apparate, Geräte- und Vorrichtungsteile aufweisen. Ferner kann die Gleitführung des beweglichen Klemmenteils am Träger des festen Klemmenteils, deren Gleitrichtung mit der Längsrichtung der Klemmschrauben der Kabelklemme übereinstimmt, auch in anderer Weise als gemäß Fig. 1 bis 3 ausgebildet sein, beispielsweise mittels einzelner Vorsprünge statt der Längsrippen 13, als Schwalbenschwanzführung, in umgekehrter Anordnung bezüglich Rippen und Nuten usw.

## Patentansprüche

1. Kabelklemme für einen ein Gehäuse aufweisenden Kabelverbinder, mit zwei untereinander durch Schrauben (9) verbundenen Klemmenteilen (7, 8) zur Einklemmung des Kabels, von welchen Klemmenteilen (7, 8) das eine (8) in einer Gleitführung (12) bewegbar ist, deren Gleitrichtung parallel zur Längsrichtung der Schrauben (9) ist, wobei dieses Klemmenteil (8) als Gleitstück ausgebildet ist, dadurch gekennzeichnet, dass das andere Klemmenteil (7) an einem bezüglich des Kabelverbinders festen Träger (1) unverrückbar befestigt ist, und dass der Träger (1) lösbar und umkehrbar an einer Ecke einer Abdeckhaube (16) für den Kabelverbinder befestigt ist, und die Gleitführung (12) für das bewegbare Klemmteil (8) trägt.

2. Kabelklemme nach Anspruch 1, dadurch gekennzeichnet, dass das andere Klemmenteil (7) am Träger (1) angeformt ist.

3. Kabelverbinder mit einer Kabelklemme nach Patentanspruch 1 oder 2, dadurch gekennzeichnet, dass die Kabelklemme als Träger ein hohles Einsatzstück (1) hat, welches in die Abdeckhaube (16) des Gehäuses des Kabelverbinders eingesetzt ist.

4. Kabelverbinder mit einer Kabelklemme, nach Patentanspruch 3, dadurch gekennzeichnet, dass die Ecke der Abdeckhaube (16) unter 45° abgeschnitten und der Träger (1) in die dadurch gebildete Öffnung (18) eingesetzt ist.

## Claims

1. Cable clamp for a cable connector having a housing and with two clamp parts (7,8), interconnected by screws (9), for clamping-in of the cable, of which clamp parts (7,8) the one (8) is movable in a slideway (12), the sliding direction of which is parallel to the longitudinal direction of the screws (9), this clamp part (8) being designed as a sliding piece, characterized in that the other clamp part (7) is immovably fastened on a support (1) fixed with respect to the cable connector, and in that the support (1) is fastened releasably and reversibly on a corner of an outer casing (16) for the cable connector and bears the slideway (12) for the movable clamp part (8).

2. Cable clamp according to claim 1, characterized in that the other clamp part (7) is integrally attached to the support (1).

3. Cable connector with a cable clamp according to Patent Claim 1 or 2, characterized in that the cable clamp has, as support, a hollow insert piece (1), which is inserted into the outer casing (16) of the housing of the cable connector.

4. Cable connector with a cable clamp, according to Patent Claim 3, characterized in that the corner of the outer casing (16) is cut off at 45° and the support (1) is inserted into the opening (18) formed thereby.

## Revendications

1. Serre-câle pour un connecteur de câble, comportant un boîtier, comprenant deux éléments de serrage (7, 8) reliés entre eux par des vis (9) et destinés à enserrer le câble, l'un (8) d'entre eux (7, 8) étant mobile dans une glissière (12), de direction de glissement parallèle à la direction longitudinale des vis (9), cet élément de serrage (8) étant constitué en coulisseau, caractérisé en ce que l'autre élément de serrage (7) est fixé, de manière immuable, à un support (1) fixe par rapport au connecteur de câble, et en ce que le support (1) est fixé, de manière amovible et réversible, à un sommet d'un capot (16) du connecteur de câble et porte la glissière (12) pour l'élément de serrage (8) mobile.

2. Serre-câble suivant la revendication 1, caractérisé en ce que l'autre élément de serrage (7) vient de matière avec le support (1).

3. Connecteur de câble ayant un serre-câble suivant la revendication 1 ou 2, caractérisé en ce que le serre-câble a comme support une pièce d'insertion (1) creuse, qui est insérée dans le capot (16) du boîtier du connecteur de câble.

4. Connecteur de câble ayant un serre-câble suivant la revendication 3, caractérisé en ce que le sommet du capot (16) est coupé à 45° et le support (1) est introduit dans l'ouverture (18) ainsi formée.
